# EUROPÄISCHE PATENTSCHRIFT

(11) **EP 0 471 111 B1**
(45) Veröffentlichungstag und Bekanntmachung des Hinweises auf die Patenterteilung: **30.03.1994**
(21) Anmeldenummer: 90120578.1
(22) Anmeldetag: 26.10.1990
(51) Int. Cl.: B65D 19/28

(54) **Stapelbare Palette**
Stockable palette
Palette gerbable

(30) Priorität: 13.08.1990 DE 4025630
(43) Veröffentlichungstag der Anmeldung: 19.02.1992
(73) Patentinhaber: Schuster, Helmut, D-86920 Denklingen (DE)
(72) Erfinder: Schuster, Helmut, D-86920 Denklingen (DE)
(74) Vertreter: Kahler, Kurt, Dipl.-Ing.

(56) Entgegenhaltungen:
- US-A- 2 942 827
- US-A- 3 857 494

## Beschreibung

Die Erfindung geht aus von einer stapelbaren Palette gemäß dem Oberbegriff des Patentanspruches 1.

Eine derartige stapelbare Palette ist aus dem Prospekt "SORTAINER" der Firma 3F-Aktiengesellschaft für flexible Fertigung, Meisterschwanden/Schweiz (28.03.1989) bekannt.

Diese Palette besteht aus einem rechteckigen Grundrahmen, der aus zwei Längselementen sowie zwei Querelementen mit Rechteckprofil sowie vier Eckelementen besteht. Die Eckelemente bilden vertikale Säulen, an denen die Längs- und Querelemente etwas unterhalb der Mitte befestigt sind. Auf den oberen Stirnflächen der Säulen sind Zentrierbolzen befestigt, die in entsprechende Bohrungen in den unteren Stirnflächen der vertikalen Säulen der darüber gestapelten Palette eingreifen. Oberhalb der Längs- und Querelemente sind mit entsprechender Länge mehrfach gebogene Tragelemente an den Säulen befestigt. Diese Tragelemente weisen zur Innenseite der Palette gerichtete Ausklinkungen bzw. Schlitze sowie Bohrungen auf. In jeweils gegenüberliegende Schlitze können Prismenschienen eingesteckt werden, die der Auflage von Werkstücken dienen. Ferner sind in den Ecken des Grundrahmens Auflagewinkel für eine Ölauffangmatte oder dergleichen befestigt.

Da die Höhe der vertikalen Säulen der Palette die Höhe der aufzunehmenden Werkstücke bestimmt, können von der Palette nur Werkstücke bestimmter Höhe aufgenommen werden. Andererseits wird bei Werkstücken mit verhältnismäßig geringer Höhe viel Platz vergeudet, falls die Säulen im Verhältnis zur Werkstückhöhe eine übermäßige Größe aufweisen. Da der Grundrahmen eine integrierte feste Einheit bildet, sind bei stark differierenden Werkstückgrößen verschiedene Grundrahmen erforderlich, was sich in hohen Kosten niederschlägt. Dabei ist auch zu berücksichtigen, daß die Tragelemente mehrfach gebogene Elemente darstellen, die in der Herstellung teuer sind.

Eine Palette gemäß dem Oberbegriff des Anspruchs 1 ist in US-A-3 857 494 offenbart.

Der Erfindung liegt die Aufgabe zugrunde, die Palette der eingangs genannten Art so weiterzubilden, daß diese flexibler in der Anwendung und kostengünstig herstellbar ist.

Diese Aufgabe wird durch die kennzeichnenden Merkmale des Patentanspruches 1 gelöst.

Erzielbare Vorteile mit speziellen Ausführungsformen der Erfindung werden im folgenden näher beschrieben:
Gemäß der Erfindung bildet der Grundrahmen eine separate Einheit, die lediglich die Palettenfläche für die Auflage der Werkstücke bestimmt. Da die Eckelemente bündig mit den Quer- und Längselementen des Rahmens verlaufen, wird eine ebene Auflagefläche für die Palette geschaffen, so daß ein Transport auf verschiedensten Transportsystemen ohne weiteres möglich ist, da keine abstehenden Teile vorhanden sind.

In diesen Grundrahmen ist ein separater Tragrahmen eingesetzt, der aus zwei Trägerschienen und zwei Distanzschienen besteht, die mittels Steckverbindungen an den Ecken lösbar verbunden sind. Da die Schienen an der Innenseite des Grundrahmens anliegen, erhält der Tragrahmen Stabilität.

Die Distanzschienen bestimmen durch die Höhe ihrer Nasen den Abstand zwischen zwei Paletten und somit die Höhe der aufzunehmenden Werkstücke. Da die Distanzschiene aus einem glattflächigen, ebenen Material besteht, ist zu deren Herstellung nur ein Stanzvorgang erforderlich; d. h. für unterschiedlich hohe Werkstücke ist nur die Distanzschiene entsprechend anzupassen, ohne daß dazu eine Änderung des Grundrahmens erforderlich ist.

Da auch die Trägerschienen aus einem ebenen Material bestehen, läßt sich der im Grundrahmen angeordnete Tragrahmen sehr kostengünstig herstellen und jeglichem Anwendungszweck flexibel anpassen.

Ein Ausführungsbeispiel der Erfindung ist in der Zeichnung en dargestellt und wird im folgenden näher beschrieben. Es zeigen:
- Fig. 1: die Palette in auseinandergezogender Darstellung;
- Fig. 2: ein Eckelement des Grundrahmens im Detail; und
- Fig. 3: die Lagebeziehung zwischen der Distanzschiene und zwei übereinander angeordneten Längselementen.

Wie aus Fig. 1 ersichtlich, weist die Palette einen rechteckigen Grundrahmen 1 auf, der zwei Längselemente 2, zwei Querelemente 3 und vier Eckelemente 4 umfaßt. Die Längselemente und Querelemente 2, 3 bestehen aus einem Rechteckhohlprofil.

Die Eckelemente 4 stellen, wie aus Fig. 2 im einzelnen ersichtlich, jeweils einen innen hohlen Quader dar, dessen auf der Außenseite des Grundrahmens liegende Seitenwände ein Fenster aufweisen. Die dem Längselement 2 zugewandte Seitenwand 5 weist auf der Außenseite einen Ansatz 6 auf, dessen Außenumfang an den Innenumfang des zugeordneten Längselements 2 angepaßt ist, während ein Durchgangsloch 7 die Seitenwand und den Ansatz 6 im Zentrum durchsetzt. Hinter der Stirnfläche des Längselements 2 ist eine Platte 8 im Längselement 2 befestigt, in deren Mitte ein Gewindeloch 9 vorgesehen ist.

Das Befestigen des Eckelements 4 erfolgt dadurch, daß eine Gewindeschraube 10 über das entsprechende Fenster in das Durchgangsloch 7 eingesetzt und dann in das Gewindeloch 9 der Platte 8 eingeschraubt wird. Infolge des an der Seitenwand 5 vorgesehenen Ansatzes 6 läßt sich eine hochstabile Verbindung erzielen. Die Verbindung dieses Eckelements 4 mit dem zugeordneten Querelement erfolgt in gleicher Weise, so daß auf deren Beschreibung verzichtet werden kann.

Auf den Außenseiten der beiden Längselemente 2 sind Positionierhülsen 11 zum genauen Positionieren, zum Umsetzen und zum Stapeln der Palette vorgesehen. An den Außenseiten der Längs- und Querelemente 2, 3 können ferner Identifikationsschilder z. B. zum elektronischen Erkennen der in der Palette befindlichen Werkstücke und dergleichen leicht aufgebracht werden, da die Außenseiten der Längs- und Querelemente eine ebene Fläche bilden.

An der Innenfläche des Grundrahmens 1 liegt ein Tragrahmen 12 an, der aus zwei den Längselementen 2 zugeordneten Trägerschienen 13 und zwei den Querelementen 3 zugeordneten Distanzschienen 14 besteht, wobei jeweils ein Ende der Trägerschiene 13 und ein Ende der Distanzschiene 14 über eine Steckverbindung lösbar verbunden sind. Diese Steckverbindung besteht bei dem in Fig. 1 dargestellten Ausführungsbeispiel beispielsweise aus einer Ausklinkung 15 an der Distanzschiene 14 und einem Zapfen 16 an der Trägerschiene 13. Jede der beiden Distanzschienen 14 weist zu beiden Endseiten im oberen Bereich eine Nase 17 auf, deren Unterkante auf der Oberfläche des betreffenden Längselements 2 zum Abstützen des Tragrahmens 12 am Grundrahmen 1 aufliegt. Die Breite des unteren Bereichs der Distanzschiene 14 entspricht hierbei der Länge des zugeordneten Querelements 3. Um ein unbeabsichtigtes Herausfallen des Tragrahmens 12 aus dem Grundrahmen 1 zu verhindern, ist zwischen Grundrahmen 1 und Tragrahmen 12 eine in der Zeichnung nicht dargestellte Verriegelung, die z. B. in Form eines in eine Bohrung eingreifenden Steckbolzens oder dergleichen ausgebildet sein kann, vorgesehen.

Jedes Längselement 3 weist an den dem Eckelement 4 zugekehrten Ende an der unteren, innenliegenden Eckkante einen Einschnitt 18 auf, in den die Distanzschiene 14 einer darunter angeordneten Palette mit einer zur Außenseite hin abfallenden, oberhalb der Nase liegenden Abschrägung 19 eingreift. Infolge der Abschrägung 19 läßt sich ein Zentriereffekt beim Aufsetzen der Palette auf die darunterliegende erzielen.

Wie im einzelnen aus Fig. 3 ersichtlich, reicht die Unterkante der Distanzschiene 14 maximal bis zur Oberkante des im Längselement 2 vorgesehenen Einschnitts 18, während der über den Oberkanten der beiden Nasen 17 liegende Bereich A der Distanzschiene 14, der an den beiden Seitenenden mit den Abschrägungen 19 versehen ist, eine Höhe aufweist, die der Höhe des Einschnitts 18 im Längselement 2 entspricht.

Vorzugsweise weist jede Abschrägung 19 der Distanzschiene 14 bezüglich der Oberkante der Nase 17 einen Winkel von 45 Grad auf. In gleicher Weise bildet der Einschnitt 18 bezüglich der Seitenfläche des Längselements ebenso einen Winkel von 45 Grad; d. h. daß die Abschrägung 19 im Einschnitt 18 aufgenommen wird, so daß für den Abstand von zwei übereinander zu liegen kommenden Längselementen 2 allein die Höhe der Nase 17 maßgeblich ist.

Wie aus Fig. 1 ersichtlich, können die Distanzschienen 14 in horizontaler Richtung eine Lochreihe aufweisen, wobei die Enden von Stäben, die der Unterteilung der Palettenfläche dienen, in diese Löcher aufgenommen werden können.

Für Paletten mit sehr großer Fläche kann z. B. zur zusätzlichen Stabilisierung in der Mitte eine weitere Distanzschiene oder mehrere über die Länge der Palette verteilte Distanzschienen vorgesehen werden, wobei die Längsrahmen dann an den Stellen der Distanzschienen entsprechende zusätzliche Einschnitte aufweisen.

Wie aus Fig. 3 ersichtlich, ist die Unterkante der Trägerschiene 13 mit der Unterkante der Distanzschiene 14 und die Oberkante der Trägerschiene 13 mit der Oberfläche des Längselements 2 bündig.

Wie aus Fig. 1 ersichtlich, sind in den beiden sich gegenüberliegenden Trägerschienen 13 Ausklinkungen 20 vorgesehen, in die Zapfen 21 von Zwischenschienen 22 bei zusammengesetztem Tragrahmen 12 eingreifen. Diese Zwischenschienen 22 dienen der Unterteilung der Palettenfläche bzw. direkt zur Auflage von Werkstücken. Für die Aufnahme von Werkstücken ist die Zwischenschiene 22 dann mit einer sägezahnartigen Oberkante versehen, während zur weiteren Unterteilung auch Ausklinkungen 23 zum Befestigen von weiteren quer dazu verlaufenden Zwischenschienen vorgesehen sein können. Die Zwischenschienen 22 können auch Löcher 24 aufweisen, in die die Enden von Unterteilungsstäben eingesetzt werden können.

Anstatt der oben erwähnten Ausklinkungen 20 kann die Trägerschiene 13, wie in Fig. 1 verdeutlicht, auch Löcher aufweisen, in die die Enden von Unterteilungsstäben aufgenommen werden. Die Trägerschiene 13' kann aber auch ein L-förmiges Profil aufweisen, wobei der horizontal verlaufende Teil 13'' der Trägerschiene 13' zur Paletteninnenseite gerichtet ist, und z. B. ein gelochtes Bodenblech 26 aufnehmen kann. Ferner kann je nach Art der Werkstücke auch ein derartiges L-förmiges Profil im vertikalen Teil zusätzlich Löcher 25 und/oder Ausklinkungen 20 aufweisen.

Da, wie vorstehend erläutert, der Tragrahmen aus einzelnen zusammensteckbaren ebenen Schienenelementen besteht, ist dieser in der Herstellung sehr kostengünstig. Komplizierte Biegevorgänge sind zu deren Herstellung nicht erforderlich. Vorzugsweise besteht die gesamte Palette aus Aluminium, wodurch ein stabiler Aufbau mit geringem Gewicht erzielt wird.

## Patentansprüche

1. Stapelbare Palette mit
einem rechteckigen Grundrahmen (1), der aus zwei Längselementen (2) mit Rechteckprofil, zwei Querelementen (3) mit Rechteckprofil und vier Eckelementen (4) besteht, wobei
- die Eckelemente (4) die Längselemente (2) und Querelemente (3) des Grundrahmens (1) bündig verbinden,
dadurch **gekennzeichnet,**
- daß an der Innenfläche des Grundrahmens (1) ein Tragrahmen (12) anliegt, der aus zwei Trägerschienen (13) und zwei Distanzschienen (14) besteht, wobei jeweils ein Ende der Trägerschiene (13) und ein Ende der Distanzschiene (14) über eine Steckverbindung lösbar verbunden sind,
- daß jede dem Querelement (3) zugeordnete Distanzschiene zu beiden Endseiten eine Nase (17) aufweist, deren Unterkante auf der Oberfläche des betreffenden Längselements (2) zum Abstützen des Tragrahmens (12) aufliegt und oberhalb der Nase (17) eine zur Außenseite der Distanzschiene hin abfallende Abschrägung (19) aufweist, und
- daß jedes Längselement (2) an dem dem Eckelement (4) zugekehrten Ende an der unteren, innenliegenden Eckkante einen Einschnitt (18) aufweist, in den die Distanzschiene (14) einer eventuell darunter angeordneten Palette mit der entsprechenden Abschrägung (19) eingreift.

2. Palette nach Anspruch 1,
dadurch **gekennzeichnet,**
- daß die Unterkante der Distanzschiene (14) maximal bis zur Oberkante des im Längselement (2) vorgesehenen Einschnitts (18) reicht und
- daß der über den Oberkanten der beiden Nasen (17) liegende Bereich (A) der Distanzschiene (14), der an den beiden Seitenenden mit den Abschrägungen (19) versehen ist, eine Höhe aufweist, die der Höhe des Einschnitts (18) im Längselement (2) entspricht.

3. Palette nach Anspruch 1 oder 2,
dadurch **gekennzeichnet,**
daß die Trägerschienen (13) Ausklinkungen (20) aufweisen, in die Zapfen (21) von die Palette unterteilenden Zwischenschienen (22) eingreifen.

4. Palette nach Anspruch 1 oder 2,
dadurch **gekennzeichnet,**
daß die Trägerschienen (13) Löcher (25) aufweisen, in die Enden von Unterteilungsstäben aufgenommen sind.

5. Palette nach Anspruch 1 oder 2,
dadurch **gekennzeichnet,**
daß die Trägerschienen (13) ein L-förmiges Profil aufweisen, wobei der horizontal verlaufende Teil (13'') der Trägerschiene zur Paletteninnenseite gerichtet ist und ein Bodenblech (26) aufnimmt.

6. Palette nach Anspruch 5,
dadurch **gekennzeichnet,**
daß das Bodenblech (26) gelocht ist.

7. Palette nach einem der vorhergehenden Ansprüche,
dadurch **gekennzeichnet,**
daß die Distanzschienen (14) in horizontaler Richtung Löcher (27) aufweisen, in die Enden von Unterteilungsstäben aufnehmbar sind.

8. Palette nach einem der Ansprüche 3 bis 7,
dadurch **gekennzeichnet,**
daß die Zwischenschienen (22) mit einer sägezahnartigen Oberkante zur Aufnahme von Werkstücken versehen sind.

9. Palette nach einem der Ansprüche 3 bis 7,
dadurch **gekennzeichnet,**
daß die Zwischenschienen (22) mit Ausklinkungen (23) zum Befestigen von querverlaufenden, palettenunterteilenden Zwischenschienen versehen sind.

10. Palette nach einem der Ansprüche 3 bis 7,
dadurch **gekennzeichnet,**
daß die Zwischenschienen (22) Löcher (24) aufweisen, in die Enden von Unterteilungsstäben aufgenommen sind.

11. Palette nach einem der vorhergehenden Ansprüche,
dadurch **gekennzeichnet,**
daß die Höhe der Nase (17) den Abstand zweier aufeinandergestapelter Paletten bestimmt.

12. Palette nach einem der vorhergehenden Ansprüche,
dadurch **gekennzeichnet,**
daß die Steckverbindung zwischen Distanzschiene (14) und Trägerschiene (13) eine Verzahnung ist, die aus wenigstens einem Zapfen (16) und wenigstens aus einer Ausklinkung (15) besteht.

13. Palette nach Anspruch 12,
dadurch **gekennzeichnet,**
daß die Ausklinkungen (15) an der Distanzschiene (14) und der Zapfen (16) an der Trägerschiene (13) vorgesehen ist.

14. Palette nach einem der vorhergehenden Ansprüche,
dadurch **gekennzeichnet,**
daß die Unterkante der Trägerschiene (13) mit der Unterkante der Distanzschiene (14) und die Oberkante der Trägerschiene (13) mit der Oberfläche des Längselements (2) bündig ist.

15. Palette nach einem der vorhergehenden Ansprüche,
dadurch **gekennzeichnet,**
daß die Abschrägung (19) der Distanzschiene (14) einen Winkel von 45 Grad bezüglich der Oberkante der Nase (17) aufweist und
daß der Einschnitt (18) bezüglich der Seitenfläche des Längselements (2) einen Winkel von 45 Grad bildet.

16. Palette nach einem der vorhergehenden Ansprüche,
dadurch **gekennzeichnet,**
daß zwischen Grundrahmen (1) und Tragrahmen (12) eine Verriegelung vorgesehen ist.

17. Palette nach einem der vorhergehenden Ansprüche,
dadurch **gekennzeichnet,**
daß im Grundrahmen (1) Positionierhülsen (11) zum genauen Positionieren, Umsetzen und Stapeln der Palette vorgesehen sind.

18. Palette nach einem der vorhergehenden Ansprüche,
dadurch **gekennzeichnet,**
daß die Palette aus Aluminium hergestellt ist.

## Claims

1. Stockable palette including
a rectangular base frame (1) comprising two longitudinal elements (2) having rectangular profile, two transversal elements (3) having rectangular profile and four corner elements (4), the corner elements (4) flushingly connecting the longitudinal elements (2) and the transversal elements (3) of the base frame (1),
**characterized** in
- that a support frame (12) abuts on the interior surface of the base frame (1), which support frame (12) comprises two support bars (13) and two distance bars (14) one end of each support bar (13) and one end of each of the distance bar (14) being detachably connected by a plug connection,
- that each distance bar associated to the transversal element (3) is provided at each opposite ends with a nose (17) the bottom end of which rests on the surface of the respective longitudinal element (2) for supporting the support frame (12) and which is provided above the nose (17) with a chamfer (19) inclined to the exterior side of the distance bar, and
- that each longitudinal element (2) is provided at the end facing the corner element (4) at the lower inner corner edge with a recess (18) which is engaged by the corresponding chamfer (19) of the distance bar (14) of an palette eventually arranged thereunder.

2. Palette according to claim 1,
**characterized** in
- that the bottom edge of the distance bar (14) extends at the maximum up to the upper edge of the recess (18) provided in the longitudinal element (2) and
- that the region (A) of the distance bar (14) overlying the upper edges of the two noses (17) and being provided at the two opposite ends with chamfers (19) has a height which corresponds to the height of the recess (18) in the longitudinal element (2).

3. Palette according to claim 1 or 2,
**characterized** in
that the support bars (13) are provided with notches (20) engaged by studs (21) of intermediate bars (22) subdividing the palette.

4. Palette according to claim 1 or 2,
**characterized** in
that the support bars (13) are provided with holes (25) housing the ends of subdividing rods.

5. Palette according to claim 1 or 2,
**characterized** in
that the support bars (13) have an L-type profile with the horizontal portion (13'') facing the palette inner side and holding a bottom metal sheet (26).

6. Palette according to claim 5,
**characterized** in
that the bottom metal sheet (26) is hole-punched.

7. Palette according to any of the preceding claims,
**characterized** in
that the distance bars (14) are provided in horizontal direction with holes (27) for receiving the ends of subdividing rods.

8. Palette according to any one of the claims 3 to 7,
**characterized** in
that the intermediate bars (22) are provided with a saw-teeth type upper edge for receiving of workpieces.

9. Palette according to any one of the claims 3 to 7,
**characterized** in
that the intermediate bars (22) are provided with notches (23) for fixing of transversal intermediate bars subdividing the palettes.

10. Palette according to any one of the claims 3 to 7,
**characterized** in
that the intermediate bars (22) are provided with holes (24) for receiving the ends of subdividing rods.

11. Palette according to any one of the preceding claims,
**characterized** in
that the height of the nose (17) determines the distance of two palettes stacked upon the other.

12. Palette according to any one of the preceding claims,
**characterized** in
that the plug connection between the distance bar (14) and the support bar (13) is an interlocking consisting of at least one stud (16) and at least one notch (15).

13. Palette according to claim 12,
**characterized** in
that the notches (15) are provided at the distance bar (14) and the studs (16) are provided at the support bar (13).

14. Palette according to any of the preceding claims,
**characterized** in
that the lower edge of the support bar (13) flushes with the lower edge of the distance bar (14) and that the upper edge of the support bar (13) flushes with the surface of the longitudinal element (2).

15. Palette according to any one of the preceding claims,
**characterized** in
that the chamfer (19) of the distance bar (14) has an angle of 45 degrees in respect of the upper edge of the nose (17) and
that the recess (18) forms an angle of 45 degrees in respect of the side surface of the longitudinal element (2).

16. Palette according to any one of the preceding claims,
**characterized** in
that between the base frame (1) and the support frame (12) there is provided an interlocking.

17. Palette according to any one of the preceding claims,
**characterized** in
that in the base frame (1) there are provided positioning sleeves for exact positioning, transposing and stacking of the palette.

18. Palette according to any one of the preceding claims,
**characterized** in
that the palette is formed of aluminium.

## Revendications

1. Palette superposable comprenant un cadre de base rectangulaire (1) qui se compose de deux éléments longitudinaux (2) de section transversale rectangulaire, de deux éléments transversaux (3) de section transversale rectangulaire et de quatre éléments d'angle (4), sachant que les éléments d'angle (4) relient entre eux les éléments longitudinaux (2) et les éléments transversaux (3) du cadre de base (1) de manière affleurée, caractérisée en ce qu'un cadre porteur (12), qui se compose de deux rails porteurs (13) et de deux rails écarteurs (14), est appliqué contre la surface intérieure du cadre de base (1), sachant qu'une extrémité du rail porteur (13) et une extrémité du rail écarteur (14) sont chaque fois reliées entre elles de façon amovible par un assemblage à emboîtement, en ce que chaque rail écarteur associé à l'élément transversal (3) présente sur les deux côtés d'extrémité un talon (17) dont l'arête inférieure repose sur la surface de l'élément longitudinal (2) concerné pour supporter le cadre porteur (12) et au-dessus du talon (17) un chanfrein (19) incliné vers la face extérieure du rail écarteur, et en ce que chaque élément longitudinal (2) présente, à l'extrémité tournée vers l'élément d'angle (4), sur l'arête d'angle inférieure située à l'intérieur, une découpe (18) dans laquelle s'encastre le chanfrein correspondant (19) du rail écarteur (14) d'une palette qui est éventuellement disposée en dessous.

2. Palette selon la revendication 1, caractérisée en ce que l'arête inférieure du rail écarteur (14) s'étend tout au plus jusqu'à l'arête supérieure de la découpe (18) prévue dans l'élément longitudinal (2), et en ce que la zone (A) du rail écarteur (14) située au-dessus des arêtes supérieures des deux talons (17) et munie de chanfreins (19) aux deux extrémités latérales présente une hauteur qui correspond à la hauteur de la découpe (18) dans l'élément longitudinal (2).

3. Palette selon la revendication 1 ou 2, caractérisée en ce que les rails porteurs (13) présentent des encoches (20) dans lesquelles s'encastrent des tenons (21) de rails intermédiaires (22) subdivisant la palette.

4. Palette selon la revendication 1 ou 2, caractérisée en ce que les rails porteurs (13) présentent des trous (25) dans lesquels se logent les extrémités de barres de subdivision.

5. Palette selon la revendication 1 ou 2, caractérisée en ce que les rails porteurs (13) présentent une section transversale en forme de L, sachant que la partie du rail porteur s'étendant horizontalement (13'') est tournée vers le côté intérieur de la palette et supporte une tôle de fond (26).

6. Palette selon la revendication 5, caractérisée en ce que la tôle de fond (26) est perforée.

7. Palette selon l'une des revendications précédentes, caractérisée en ce que les rails écarteurs (14) présentent des trous (27) orientés horizontalement dans lesquels peuvent se loger des extrémités de barres de subdivision.

8. Palette selon l'une des revendications 3 à 7, caractérisée en ce que les rails intermédiaires (22) sont munis d'une arête supérieure en dents de scie pour y loger des pièces.

9. Palette selon l'une des revendications 3 à 7, caractérisée en ce que les rails intermédiaires (22) sont munis d'encoches (23) pour y fixer des rails intermédiaires s'étendant transversalemant et subdivisant la palette.

10. Palette selon l'une des revendications 3 à 7, caractérisée en ce que les rails intermédiaires (22) présentent des trous (24) dans lesquels sont logées les extrémités de barres de subdivision.

11. Palette selon l'une des revendications précédentes, caractérisée en ce que la hauteur du talon (17) détermine l'écartement de deux palettes superposées.

12. Palette selon l'une des revendications précédentes, caractérisée en ce que l'assemblage à emboîtement entre le rail écarteur (14) et le rail porteur (13) est une denture qui se compose d'au moins un tenon (16) et d'au moins une encoche (15).

13. Palette selon la revendication 12, caractérisée en ce que les encoches (15) sont prévues sur le rail écarteur (14) et le tenon (16) sur le rail porteur (13).

14. Palette selon l'une des revendications précédentes, caractérisée en ce que l'arête inférieure du nul porteur (13) est en affleurement avec l'arête inférieure du rail écarteur (14) et l'arête supérieure du rail porteur (13) avec la surface de l'élément longitudinal (2).

15. Palette selon l'une des revendications précédentes, caractérisée en ce que le chanfrein (19) du rail écarteur (14) présente un angle de 45 degrés par rapport à l'arête supérieure du talon (17) et en ce que la découpe (18) forme un angle de 45 degrés par rapport à la surface latérale de l'élément longitudinal (2).

16. Palette selon l'une des revendications précédentes, caractérisée en ce qu'entre le cadre de base (1) et le cadre porteur (12) est prévu un dispositif de verrouillage.

17. Palette selon l'une des revendications précédentes, caractérisée en ce que des douilles de positionnement (11) sont prévues dans le cadre de base (1) pour positionner, déplacer et empiler la palette de façon précise.

18. Palette selon l'une des revendications précédentes caractérisée en ce que la palette est en aluminium.
